# EUROPÄISCHE PATENTSCHRIFT

(11) **EP 0 749 776 B1**
(45) Veröffentlichungstag und Bekanntmachung des Hinweises auf die Patenterteilung: **24.01.2001**
(21) Anmeldenummer: 95810418.4
(22) Anmeldetag: 21.06.1995
(51) Int. Cl.: B01F 5/06

(54) **In einem Rohr angeordneter Mischer**
Mixer with tubular housing
Mélangeur avec corps en forme de tube

(43) Veröffentlichungstag der Anmeldung: 27.12.1996
(73) Patentinhaber: Sulzer Chemtech AG, 8404 Winterthur (CH)
(72) Erfinder: Streiff, Felix, CH-8400 Winterthur (CH)
(74) Vertreter: Sulzer Management AG

(56) Entgegenhaltungen:
- EP-A- 0 163 217
- DE-A- 3 214 056
- US-A- 3 195 865
- US-A- 3 406 947
- US-A- 3 620 506
- US-A- 3 893 654

## Beschreibung

Die Erfindung betrifft einen Mischer, der in einem Rohr angeordnet ist und der mindestens ein Mischelement oder einen Mischkörper umfasst. Sie bezieht sich auch auf Verwendungen eines derartigen Mischers.

Aus der US-PS 3 051 453 ist ein Mischer bekannt, der sich aus einer linearen Anordnung von Mischelementen zusammensetzt, die nachfolgend als "Multiflux-Mischkörper" bezeichnet werden. Dieser Multiflux-Mischkörper, dessen Querschnitt quadratisch ist, weist zwei Kanäle auf, die sich in Strömungsrichtung bis zur Mitte des Mischkörpers kontinuierlich verengen und hinter der engsten Stelle in einer um 90° gedrehten Ebene wieder kontinuierlich erweitern. Ein durch den Mischkörper fliessendes Medium erfährt eine Umformung, durch die sich die Anzahl der Teilschichten verdoppelt.

Der Multiflux-Mischkörper lässt sich - geometrisch gesehen - aus vier keilförmigen Teilkörpern und zwei dreieckigen Platten aufbauen. In einer besonderen Ausführungsform haben die Keile die Form eines halbierten Würfels, der längs der Diagonale einer Seitenfläche halbiert ist. Je zwei der Keile - der eine gegenüber dem andern um 90° gedreht - bilden jeweils einen zusammenhängenden Teilkörper. Die beiden Platten bilden Trennwände zwischen den beiden Kanälen des Mischkörpers. Die Teilkörper nehmen ein Volumen ein, das 25 bis 30 % des dem Mischkörper zugeordneten Rohrvolumens beträgt.

Es sind analoge Mischkörper mit vier Kanälen - sogenannte ISG-Mischkörper (ISG = Interfacial Surface Generator) - bekannt (siehe H.Brünemann, G.John "Mischgüte und Druckverlust statischer Mischer mit verschiedenen Bauformen", Chemie-Ing.-Techn. 43. Jahrg. 1971, S.348). Die ISG-Mischkörper weisen kreisförmige Querschnitte auf. In einem Mischer mit ISG-Mischkörpern werden in einem zu mischenden und aus zwei Komponenten bestehenden Medium acht Teilschichten erzeugt.

Die bekannten Multiflux- und ISG-Mischkörper benötigen zu ihrer Herstellung relativ viel Material, dessen Volumen nämlich mindestens 25 bis 30 % des Rohrvolumens einnimmt. Die Längen der Mischkörper in Strömungsrichtung sind relativ lang, nämlich ungefähr gleich gross wie der Rohrdurchmesser.

Es ist Aufgabe der Erfindung, einen Mischer vom Multiflux- oder ISG-Typ zu schaffen, dessen Mischkörper oder Mischelemente aus weniger Material herstellbar sind. Diese Aufgabe wird mit den in Anspruch 1 genannten Merkmalen gelöst. Der Leervolumenanteil ist grösser als 80 bis 90 %; und somit ist der Materialbedarf wesentlich geringer. Dank seiner besonderen Form kann das Mischelement des erfindungsgemässen Mischers wesentlich kürzer, nämlich mindestens halb so lang - bei vergleichbarer Wirkung wie bei den bekannten Mischkörpern - gemacht werden. Ein Mischer mit einer Mehrzahl derartiger Mischelemente ist in Anspruch 2 definiert.

Die abhängigen Ansprüche 3 bis 18 beziehen sich auf vorteilhafte Ausführungsformen des erfindungsgemässen Mischers. Die Ansprüche 19 und 20 betreffen Verwendungen der Mischer.

Der erfindungsgemässe Mischer weist Mischelemente mit einer besonders einfachen Form auf. Dank dieser Form lässt sich ein monolithischer Mischkörper, der eine Serie von mehreren hintereinander geschalteten Mischelementen umfasst, gut durch Spritzgiessen aus Kunststoff oder Feinguss (Stahl) herstellen, wobei insbesondere bei der einfachsten Ausführungsform (Zweilöcher-Variante) zweiteilige Werkzeuge verwendbar sind. Die erfindungsgemässen Mischkörper lassen sich auch beispielsweise aus Blech auf einfache Weise herstellen.

Der erfindungsgemässe Mischer eignet sich besonders für zähe Medien wie beispielsweise Kunststoffe, Harze oder Klebstoffe (wobei die Reynolds-Zahl Re = v·D·ρ/η kleiner als 1 ist; v: Geschwindigkeit des fliessenden Mediums, D: Rohrdurchmesser, ρ: Dichte des Mediums, η: Viskosität). Bezüglich Mischgüte und Druckverlust (= NeReD, Ne: Newton-Zahl) ist der erfindungsgemässe Mischer günstiger als die bekannten statischen Mischer: Zwei fliessfähige Medien ähnlicher Viskosität können über eine Strecke (L) von weniger als zehn Rohrdurchmessern (D) homogen vermischt werden.

Im Gegensatz zu den bekannten Multiflux- oder ISG-Mischern weist der erfindungsgemässe Mischer keine Kanäle mit konfusor- und diffusorartigen Abschnitten oder Bohrungen auf. Versuche ergaben, dass einfache Scheiben mit Löchern und Trennstegen, die auf den Scheiben angeordnet sind, eine überraschend gute Mischgüte liefern. Effekte, die aufgrund fehlender konfusor- und diffusorartigen Abschnitten zu erwarten waren, erwiesen sich in Bezug auf die Mischgüte als praktisch ohne störenden Einfluss.

Für den erfindungsgemässen Mischer können Rohre mit beliebigm Querschnitt vorgesehen werden; bevorzugt sind jedoch quadratische oder kreisförmige Querschnitte.

Es wurden Versuche mit erfindungsgemässen Mischern durchgeführt, deren Mischelemente jeweils 2, 3 oder 4 Löcher aufwiesen. Die Länge der Elemente war in allen Fällen gleich dem halben Rohrdurchmesser. Die Versuche ergaben eine Homogenisierung (Variationskoeffizient s/$\overline{\text{x}}$ ≤ 0,01) über Strecken von 8, 7 bzw. 8 Rohrdurchmessern. Der Druckverlust war wesentlich geringer als bei den bekannten Multiplex- und ISG-Mischern.

In der folgenden Tabelle sind Messresultate zusammengefasst. Die Definitionen der Grössen W_{LV}, W_{LD}^{1/3} und W_{LL}^{1/3} sind beispielsweise aus folgender Publikation bekannt: "Mischen beim Herstellen und Verarbeiten von Kunststoffen", Reihe "Kunststofftechnik", VDI-Verlag, Düsseldorf, 1991 (Auch die Definition des Variationskoeffizienten s/$\overline{\text{x}}$ , siehe oben, findet man dort). Diese Grössen, die als spezifische Wirkungen bezeichnet werden, machen relative Angaben über das Volumen des Mischers, seinen Durchmesser bzw. die Mischerlänge; sie beziehen sich auf den bekannten SMX-Mischer, der beispielsweise aus der DE-PS 28 08 854 (= P.5473) bekannt ist. Die Homogenisierungslänge (L/D)ₕ ist bei s/$\overline{\text{x}}$ = 0.01 abgelesen worden (vgl. Fig.9).

| | **Mischertyp** | **NeRe**_{**D**} | **(L/D)**_{**h**} | **W**_{**LV**} | **W**_{**LD**}^{**1/3**} | **W**_{**LL**}^{**1/3**} |
|---|---|---|---|---|---|---|
| **1*** | SMX | 1200 | 10 | 1 | 1 | 1 |
| **2 *** | 2-Loch | 500 | 8 | 0.27 | 0.69 | 0.55 |
| **3*** | 3-Loch | 1000 | 7 | 0.41 | 0.84 | 0.58 |
| **4*** | 4-Loch | 2070 | 8 | 1.10 | 1.11 | 0.89 |
| **5*** | Multiflux | 920 | 15 | 1.73 | 1.05 | 1.57 |

Der Multiflux-Mischer wird bezüglich den spezifischen Wirkungen durch die getesteten Mischer übertroffen.

Nachfolgend wird die Erfindung anhand der Zeichnungen näher erläutert. Es zeigen:
- Fig. 1: eine Explosionszeichnung eines statischen Mischers gemäss der Erfindung mit zwei Mischelementen (Zweilöcher-Variante),
- Fig.2-4: Varianten zum Mischelement der Fig.1,
- Fig.5a,b: Mischelemente mit zwei Trennstegen pro Abschnitt (Dreilöcher-Variante),
- Fig. 6: einen Längsschnitt durch einen Mischer mit Elementen gemäss Fig.5,
- Fig.7a,b: Umlenkscheiben zu Mischelementen mit drei Trennstegen (Vierlöcher-Variante),
- Fig. 8: Mischelemente zu einem quadratischen Rohr und
- Fig. 9: ein Diagramm mit Messresultaten für die Variationskoeffizienten s /$\overline{\text{x}}$ (mit $\overline{\text{x}}$ = 0.5).

Die in einem Rohr 10 angeordneten Mischelemente 1 und 1' der Fig.1 bestehen jeweils aus zwei Trennstegen 2 bzw. 2' und zwei Teilumlenkscheiben 3 bzw. 3', die in einer mit strichpunktierten Linien angedeuteten Ebene 3a bzw. 3a'. liegen. (Die Teilumlenkscheiben 3 der Ebene 3a bilden zusammen eine Umlenkscheibe 30, vgl. Fig. 7a). Die Ebene 3a liegt senkrecht zur Rohrachse 5 und parallel zu Ebenen 2a und 2b, die die obere Kante 20 bzw. die untere Kante 21 der Trennstege 2 berühren. Die drei Ebenen 2a, 3a und 2b begrenzen zwei Abschnitte 1a und 1b des Mischelements 1. Jedem Abschnitt ist ein den Abschnitt unterteilender Trennsteg 2 zugeordnet. Die Trennstege 2 der beiden Abschnitte 1a und 1b kreuzen sich unter einem rechten Winkel. Der Rohrquerschnitt ist durch die Trennstege 2 in vier gleich grosse Teilflächen unterteilt, wobei zwei dieser Teilflächen durch die Teilumlenkscheiben 3 abgedeckt sind. Die offenen Teilflächen sind als Einschnürungen und Durchtrittslöcher 4 für das zu mischende Medium vorgesehen.

Die beiden aufeinander folgenden Mischelemente 1 und 1' sind im wesentlichen gleich aufgebaut. Aber das Mischelement 1 stellt die zum Mischelement 1' spiegelbildliche Form dar. Die benachbarten Trennstege 2 und 2' kreuzen sich; die offenen Teilflächen 4 und 4' sind gegeneinander versetzt angeordnet.

Die Teilumlenkscheiben 3 können auch einen Winkel a mit der Querschnittsebene 3a - siehe Fig.2 - einschliessen. Dieser Winkel α wird mit Vorteil nicht grösser als 30° gewählt. Die Figuren 3 und 4 zeigen weitere Ausführungsformen mit geneigten Flächen. Wird die Achse 5 als Vertikale verstanden, so stellt der Pfeil 6 in den Figuren 2 bis 4 jeweils die Falllinie einer Teilumlenkscheibe 3 dar. In Fig.2 ist dieser Pfeil 6 parallel zum oberen Trennsteg 2. Bei dem Ausführungsbeispiel der Fig.3 ist der Pfeil 6 tangential zu einem zur Achse 5 konzentrischen Kreiszylinder. Bei dem Ausführungsbeispiel der Fig.4 ist der Pfeil 6 radial nach aussen gerichtet.

Die Figuren 5a und 5b zeigen Mischelemente 1 und 1', bei denen jeweils zwei Trennstege 2 einem Abschnitt 1a bzw. 1b (in diesen Figuren nicht dargestellt) zugeordnet sind. Auf beiden Seiten jedes Trennstegs 2 ist genau eine offene Teilfläche 4 angeordnet. Das Mischelement 1' mit den offenen Teilflächen 4' stellt ein unmittelbar benachbartes Element des Mischelements 1 dar. Die offenen Teilflächen 4 und 4' sind gegeneinander versetzt angeordnet. Bei der Dreilöcher-Variante (Fig.5) sind die Formen der beiden Mischelemente 1 und 1' identisch und nicht spiegelbildlich wie bei der Zweilöcher-Variante (Fig.1).

Für eine Herstellung des Dreilöcher-Mischkörpers mittels Spritzgusses kann man die Elemente in zwei Hälften teilen. Die Grenzen zwischen den Halbelementen sind in den Figuren 5a und 5b als strichpunktierte Linien 7 bzw. 7' angegeben. Monolithische Teilkörper, die jeweils eine Serie solcher Halbelemente umfassen, können auf einfache Weise mit zweitteiligen Werkzeugen hergestellt werden. Den gesamten Mischkörper erhält man durch Zusammenfügen zweier monolithischer Teilkörper.

Im Längsschnitt der Fig.6 ist gezeigt, dass die einzelnen Mischelemente 1 und 1' dicht aufeinander folgen. Es können allerdings auch Abstände zwischen einzelnen benachbarten Elementen oder auch zwischen allen Elementen vorgesehen sein. Beabstandet eingebaute Mischelemente können durch Verbindungsstücke zu einem monolithischen Mischer verbunden werden.

In Fig.6 ist zusätzlich mit Pfeilen 8, 8' und 8" der Strömungsverlauf des zu mischenden Mediums angedeutet. Der Pfeil 8' steht senkrecht zur Bildfläche und ist nach vorn gerichtet; der Pfeil 8" - ebenfalls senkrecht - ist nach hinten gerichtet. Das Bezugszeichen 9 weist auf eine Stelle hin, wo durch die Pfeile eine Erzeugung zweier Teilströme angedeutet ist.

Die Teilumlenkscheiben 3 liegen mit Vorteil in einer gemeinsamen Ebene. Bei Vorliegen von mindestens zwei Trennstegen 2 pro Abschnitt (Dreilöcher-Variante) können mehrere Teilumlenkscheiben 3 eine gemeinsame Scheibe oder eine einzige Scheibe 30 (Vierlöcher-Variante) bilden: siehe die Figuren 5a und 5b und die entsprechenden Figuren 7a und 7b für die Vierlöcher-Variante.

In den Figuren 7a und 7b ist jeweils nur die einzige und gemeinsame Umlenkscheibe 30 bzw. 30' gezeigt. Die strichpunktierten Linien 23 stellen die unteren Kanten der oberen Trennstege dar. Wie schon bei der Zweilöcher-Variante sind bei der Vierlöcher-Variante die Formen benachbarter Mischelemente zueinander spiegelbildlich.

Der erfindungsgemässe Mischer kann statt eines kreisförmigen Querschnitts auch einen Querschnitt mit einer anderen Form, beispielsweise einem Quadrat, haben. Die Winkel zwischen den sich kreuzenden Trennstegen 2, 2' können auch von 90° abweichen. Die Abschnitte 1a und 1b können verschieden lang sein. Die Länge der Abschnitte la und 1b liegt mit Vorteil im Bereich zwischen D/8 und D; sie beträgt vorzugsweise D/4.

In Fig.8 ist illustriert, was für Abweichungen von den einfachen, oben beschriebenen Formen beispielsweise denkbar sind: Zwischen den beabstandeten Mischelementen 1, 1' sind Verbindungselemente 35 angeordnet. Die Trennstege 2 weisen zusätzliche Elemente 25 zur Verstärkung oder Strömungslenkung auf. Trennstege 2' und 2" benachbarter Mischelemente 1' und 1" sind an der Stelle 29 ineinander gesteckt. Einzelne Trennstege 2 und Teilumlenkscheiben 3 sind nicht eben. Die Mischelemente 1 und 1' weisen verschieden viele Trennstege 2 und 2' pro Abschnitt 1a bzw. 1b auf, nämlich zwei bzw. einen. Ein Trennsteg 2 weist eine Aussparung 29 auf. Die Fig.8 ist lediglich als Veranschaulichung einzelner Merkmale zu verstehen; die besondere Kombination aller aufgeführter Merkmale im gleichen Mischer braucht nicht besonders vorteilhaft zu sein.

Das Rohr 10 kann auch konisch ausgebildet sein tnicht dargestellt), so dass es sich in Fliessrichtung verjüngt; die Mischkörper 1, 1' müssen in diesem Fall dem ändernden Querschnitt entsprechend verschieden gross ausgebildet sein.

Das Diagramm in Fig.9 zeigt wie der Variationskoeffizient s /$\overline{\text{x}}$ für $\overline{\text{x}}$ = 0.5 gemäss den oben erwähnten Versuchen von L/D abhängt. x = 0.5 bedeutet, dass die Anteile der beiden zu mischenden Komponenten gleich gross sind. Die Bezugszeichen 1* bis 5* beziehen sich auf die Mischertypen, die in der oben stehenden Tabelle aufgeführt sind.

Der erfindungsgemässe Mischer, der sich aus wenig Material monolithisch herstellen lässt, wird mit Vorteil aus einem kostengünstigen, verbrennbaren Kunststoff durch Spritzgiessen gefertigt. Dieser Mischer eignet sich besonders gut dazu, als Einwegartikel verwendet zu werden.

Der erfindungsgemässe Mischer kann auch zum Mischen turbulent strömender Medien verwendet werden.

In den Ansprüchen sind die offenen Teilflächen 4, 4 als Ausnehmungen bezeichnet.

## Patentansprüche

1. Statischer Mischer mit mehreren in einem Rohr (10) hintereinander angeordneten Mischelementen (1, 1'), die quer zur Strömungsrichtung angeordnet Umlenkscheiben (30, 30') mit jeweils mindestens zwei Ausnehmungen (4, 4') sowie Teilumlenkscheiben (3, 3') aufweisen, wobei auf der Zu- und Abströmseite jeder Umlenkscheibe mindestens ein von Rohrwand zu Rohrwand gehender Trennsteg (2, 2') vorgesehen ist, der Trennsteg der Zuströmseite sich mit dem Trennsteg der Abströmseite kreuzt, jeder Trennsteg auf jeder Seite an genau eine Ausnehmung angrenzt und - in Strömungsrichtung gesehen - jede Umlenkscheibe die Ausnehmungen der nachfolgenden Umlenkscheibe abdeckt.

2. Mischer nach Anspruch 1, dadurch gekennzeichnet, dass der Rohrquerschnitt durch die Trennstege (2, 2') in zumindest angenähert gleich grosse Teilflächen unterteilt ist.

3. Mischer nach Anspruch 1 oder 2, dadurch gekennzeichnet, dass die zu- und abströmseitigen Trennstege (2) sich unter einem Winkel von 90° kreuzen.

4. Mischer nach einem der Ansprüche 1 bis 3, dadurch gekennzeichnet, dass die Höhen der Trennstege (2) zumindest angenähert gleich gross sind.

5. Mischer nach einem der Ansprüche 1 bis 4, dadurch gekennzeichnet, dass die Länge eines Mischelements (1) kleiner als der grösste Rohrdurchmesser, vorzugsweise kleiner als die Hälfte des grössten Rohrdurchmessers ist.

6. Mischer nach einem der Ansprüche 1 bis 5, dadurch gekennzeichnet, dass die Teilumlenkscheiben (3) zur Querschnittsebene (3a) geneigt sind und dass der Winkel (α) zwischen Teilumlenkscheibe und Querschnittsebene kleiner als 30° ist.

7. Mischer nach einem der Ansprüche 1 bis 8, dadurch gekennzeichnet, dass mehrere aufeinander folgende Mischelemente (1, 1') in Form einer monolithischen, insbesondere durch Spritzguss hergestellten Struktur vorliegen.

8. Mischer nach einem der Ansprüche 1 bis 7, dadurch gekennzeichnet, dass zwischen mindestens zwei benachbarten Mischelementen (1, 1') ein Abstand vorgesehen ist.

9. Mischer nach Anspruch 8, dadurch gekennzeichnet, dass zwischen beabstandeten Mischelementen (1, 1') Verbindungselemente (35) angeordnet sind.

10. Mischer nach einem der Ansprüche 1 bis 9, dadurch gekennzeichnet, dass das Rohr (10) einen quadratischen oder einen kreisförmigen Querschnitt aufweist.

11. Mischer nach einem der Ansprüche 1 bis 10, dadurch gekennzeichnet, dass zumindest einzelne Trennstege (2, 2') und/oder Teilumlenkscheiben (3, 3') zusätzliche Elemente (25) zur Verstärkung oder Strömungslenkung aufweisen.

12. Mischer nach einem der Ansprüche 1 bis 11, dadurch gekennzeichnet, dass Trennstege (2, 2') benachbarter Mischelemente (1, 1') ineinander gesteckt (29) sind.

13. Mischer nach einem der Ansprüche 1 bis 12, dadurch gekennzeichnet, dass zumindest einzelne Trennstege (2, 2') und/oder Teilumlenkscheiben (3, 3') nicht eben sind.

14. Mischer nach einem der Ansprüche 1 bis 13, dadurch gekennzeichnet, dass zumindest einzelne Trennstege (2, 2') und/oder Teilumlenkscheiben (3, 3') zusätzliche Aussparungen (26) aufweisen.

15. Mischer nach einem der Ansprüche 1 bis 16, dadurch gekennzeichnet, dass das Rohr (10) konisch, in Fliessrichtung sich verjüngend ausgebildet ist und die Mischelemente (1, 1') dem ändernden Querschnitt entsprechend verschieden gross ausgebildet sind.

16. Verwendung eines Mischers gemäss einem der Ansprüche 1 bis 15 zum Mischen von zähen Stoffen, insbesondere von Kunststoffen, Harzen oder Klebstoffen, wobei die Reynolds-Zahl für jeden der durch den Mischer fliessenden Stoffe kleiner als 1 ist.

17. Verwendung eines Mischers gemäss einem der Ansprüche 1 bis 15 als Einwegartikel, wobei der Mischer aus einem kostengünstigen, verbrennbaren Kunststoff durch Spritzgiessen hergestellt ist.

## Revendications

1. Mélangeur statique avec plusieurs éléments de mélange (1, 1') disposés les uns derrière les autres dans un tube (10), qui présentent des disques de renvoi (30, 30') disposés transversalement à la direction d'écoulement chacun avec au moins deux évidements (4, 4') ainsi que des disques de renvoi partiels (3, 3') où est prévu sur le côté d'afflux et d'écoulement de chaque disque de renvoi au moins une nervure de séparation (2, 2') allant de paroi de tube en paroi de tube, où la nervure de séparation du côté d'afflux se croise avec la nervure de séparation du côté d'écoulement, où chaque nervure de séparation sur chaque côté avoisine d'une manière précise un évidement et - en regardant dans la direction d'écoulement - chaque disque de renvoi couvre les évidements du disque de renvoi suivant.

2. Mélangeur selon la revendication 1, caractérisé en ce que la section transversale du tube est subdivisée par des nervures de séparation (2, 2') en des faces partielles au moins approximativement de la même grandeur.

3. Mélangeur selon la revendication 1 ou 2, caractérisé en ce que les nervures de séparation (2) côté afflux et écoulement se croisent sous un angle de 90°.

4. Mélangeur selon l'une des revendications 1 à 3, caractérisé en ce que les hauteurs des nervures de séparation (2) sont au moins approximativement de la même grandeur.

5. Mélangeur selon l'une des revendications 1 à 4, caractérisé en ce que la longueur d'un élément de mélange (1) est plus petite que le diamètre de tube le plus grand, de préférence elle est plus petite que la moitié du diamètre de tube le plus grand.

6. Mélangeur selon l'une des revendications 1 à 5, caractérisé en ce que les disques de renvoi partiels (3) sont inclinés vers le plan de section transversale (3a) et en ce que l'angle (α) entre le disque de renvoi partiel et le plan de section transversale est plus petit que 30°.

7. Mélangeur selon l'une des revendications 1 à 6, caractérisé en ce que plusieurs éléments de mélange successifs (1, 1') sont présents sous la forme d'une structure monolithe, réalisée notamment par moulage par injection.

8. Mélangeur selon l'une des revendications 1 à 7, caractérisé en ce qu'il est prévu un écart entre au moins deux éléments de mélange avoisinants (1, 1').

9. Mélangeur selon la revendication 8, caractérisé en ce que des éléments de liaison (35) sont disposés entre des éléments de mélange espacés (1, 1').

10. Mélangeur selon l'une des revendications 1 à 9, caractérisé en ce que le tube (10) a une section transversale parallélépipède ou circulaire.

11. Mélangeur selon l'une des revendications 1 à 10, caractérisé en ce qu'au moins certaines nervures de séparation (2, 2') et/ou disques de renvoi partiels (3, 3') présentent des éléments additionnels (25) pour le renforcement ou le guidage de l'écoulement.

12. Mélangeur selon l'une des revendications 1 à 11, caractérisé en ce que des nervures de séparation (2, 2') d'éléments de mélange avoisinants (1, 1') sont emboîtées les unes dans les autres (29).

13. Mélangeur selon l'une des revendications 1 à 12, caractérisé en ce qu'au moins certaines nervures de séparation (2, 2') et/ou disques de renvoi partiels (3, 3') ne sont pas plans.

14. Mélangeur selon l'une des revendications 1 à 13, caractérisé en ce qu'au moins certaines nervures de séparation (2, 2') et/ou disques de renvoi partiels (3, 3') présentent des évidements additionnels (26).

15. Mélangeur selon l'une des revendications 1 à 16, caractérisé en ce que le tube (10) est réalisé d'une manière conique, en rétrécissant dans la direction d'écoulement et que les éléments de mélange (1, 1') sont réalisés en des grandeurs différentes en fonction de la section transversale qui se modifie.

16. Utilisation d'un mélangeur selon l'une des revendications 1 à 15 pour mélanger des matériaux visqueux, notamment des matières synthétiques, des résines ou des colles, où le nombre de Reynolds pour chacun des produits s'écoulant à travers le mélangeur est inférieur à 1.

17. Utilisation d'un mélangeur selon l'une des revendications 1 à 15, comme article à usage unique, où le mélangeur est réalisé en une matière synthétique combustible d'un coût avantageux par moulage par injection.

## Claims

1. A static mixer with a plurality of mixing elements (1, 1') arranged consecutively in a tube (10) which have deflection plates (30, 30') arranged transversely to the direction of flow with at least two cut-outs (4, 4') in each case and which have partial deflection plates (3, 3'), with at least one separating flange (2, 2') going from tube wall to tube wall being provided on the upstream and downstream side of each deflection plate, the separating flange on the upstream side crossing the separating flange on the downstream side, each separating flange on each side being adjacent precisely one cut-out and - seen in the direction of flow - with each deflection plate covering the cut-outs of the following deflection plate.

2. Mixer in accordance with claim 1, characterised in that the tube cross section is subdivided by the separating flanges (2, 2') into subareas of at least approximately the same size.

3. Mixer in accordance with claim 1 or 2, characterised in that the separating flanges (2) cross one another at an angle of 90° on the upstream and downstream sides.

4. Mixer in accordance with one of the claims 1 to 3, characterised in that the heights of the separating flanges (2) are at least approximately of the same size.

5. Mixer in accordance with one of the claims 1 to 4 characterised in that the length of one mixing element (1) is smaller than the largest tube diameter, preferably smaller than half of the largest tube diameter.

6. Mixer in accordance with one of the claims 1 to 7, characterised in that the partial deflection plates (3) are inclined with respect to the cross-sectional plane (3a); and in that angle (α) between partial deflection plate and cross-sectional plane is less than 30°.

7. Mixer in accordance with one of the claims 1 to 6, characterised in that several successive mixing elements (1, 1') are present in the form of a monolithic structure, especially one produced by injection moulding.

8. Mixer in accordance with one of the claims 1 to 7, characterised in that a spacing is provided between at least two neighbouring mixing elements (1, 1').

9. Mixer in accordance with claim 8, characterised in that connection elements (35) are arranged between spaced apart mixing elements (1, 1').

10. Mixer in accordance with one of the claims 1 to 9, characterised in that the tube (10) has a square or circular cross section.

11. Mixer in accordance with one of the claims 1 to 10, characterised in that at least individual separating flanges (2, 2') and/or partial deflection plates (3, 3') have additional elements (25) for the purpose of strengthening or guiding the flow.

12. Mixer in accordance with one of the claims 1 to 11, characterised in that the separating flanges (2, 2') of neighbouring mixing elements (1, 1') are inserted (29) into one another.

13. Mixer in accordance with one of the claims 1 to 12, characterised in that at least individual separating flanges (2, 2') and/or partial deflection plates (3, 3') are not planar.

14. Mixer in accordance with one of the claims 1 to 13, characterised in that at least individual separating flanges (2, 2') and/or deflection plates (3, 3') have additional cut-outs (26).

15. Mixer in accordance with one of the claims 1 to 14, characterised in that the tube (10) is conically shaped and tapers in the direction of flow and the mixing bodies (1, 1') are constructed in differing sizes corresponding to the changing cross section.

16. Use of a mixer in accordance with one of the claims 1 to 15, for mixing viscous materials, especially plastics, resins or glues, where the Reynolds number for each of the materials flowing through the mixer is less than 1.

17. Use of a mixer in accordance with one of the claims 1 to 15 as a disposable article, where the mixer is constructed of an economical, combustible plastic by injection moulding.
